# EUROPÄISCHE PATENTANMELDUNG

(11) **EP 4 703 094 A1**
(43) Veröffentlichungstag der Anmeldung: **04.03.2026**
(21) Anmeldenummer: 24198153.9
(22) Anmeldetag: 03.09.2024
(51) Int. Cl.: B25D 17/06

(54) **GERÄTESYSTEM VON MIT SCHLAGWERKEN AUSGESTATTETEN HANDWERKZEUGMASCHINEN UNTERSCHIEDLICHER LEISTUNGSKLASSEN**

(71) Anmelder: Hilti Aktiengesellschaft, 9494 Schaan (LI)
(72) Erfinder: Hartmann, Markus, 87665 Mauerstetten (DE); Mucha, Steffen, 86930 Schwabmünchen (DE); Lorenz, Ferdinand, 93055 Regensburg (DE); Mandel, Ulrich, 86807 Buchloe Honsolgen (DE); Farivar, Hamidreza, 6832 Sulz (AT); Burtscher, Thomas, 6712 Thüringen (AT); Höcher, David, 6713 Ludesch (AT); Piontek, Damian, 86830 Schwabmünchen (DE); Bohn, Klaus-Peter, 9494 Schaan (LI)
(74) Vertreter: Hilti Aktiengesellschaft Corporate Intellectual Property

(57) **Zusammenfassung**

Gerätesystem (100) von mit Schlagwerken (1) ausgestatteten Handwerkzeugmaschinen (EH1, EH2, EH3; EH1`, EH2`, EH3`, EH1", EH2") unterschiedlicher Leistungsklassen, umfassend je einen Schlagkörper (10) zur Stoßbeaufschlagung eines zugeordneten Werkzeugs, welches in eine Werkzeugaufnahme (9) einer der Handwerkzeugmaschinen einsetzbar ist, wobei wenigstens eine der Handwerkzeugmaschinen des Gerätesystems (100) einen aus einem Stahlmaterial bestehenden Schlagkörper (10a, 10a", 10b"), und wenigstens eine andere der Handwerkzeugmaschinen des Gerätesystems (100) einen wenigstens zwei verschiedene Materialien aufweisenden hybriden Schlagkörper (10b, 10c, 10a`, 10b`, 10c`) aufweist.

## Beschreibung

Die vorliegende Erfindung betrifft ein Gerätesystem von mit Schlagwerken ausgestatteten Handwerkzeugmaschinen unterschiedlicher Leistungsklassen, umfassend je einen Schlagkörper zur Stoßbeaufschlagung eines zugeordneten Werkzeugs, welches in eine Werkzeugaufnahme einer Handwerkzeugmaschine einsetzbar ist.

Das Einsatzgebiet der Erfindung erstreckt sich insbesondere auf Schlagbohrmaschinen, Meißelmaschinen, Bohrhammermaschinen oder auch Kombi-Hammermaschinen, deren Gemeinsamkeit ein in den Antriebsstrang integriertes Schlagwerk ist, welches bevorzugt von einem Elektromotor angetrieben wird.

Ein Schlagwerk dient der Umwandlung der rotatorischen Antriebsbewegung der Antriebseinrichtung in eine alternierende Arbeitsbewegung zur Beaufschlagung des Werkzeugs, vornehmlich eines Schlagbohrers oder Meißels. Zwischen dem Schlagwerk und dem Werkzeug ist ein erfindungsgegenständlicher Schlagkörper - ein so genannter Döpper - angeordnet, welcher aufgrund der Massenträgheit einen hinreichend großen Impulsstoß erzeugt.

### Stand der Technik

Gemäß dem allgemein bekannten Stand der Technik führt die Kombination aus hoher mechanischer Belastung und hoher abrasiver Verschleißbelastung bei einem Schlagkörper selbst bei Verwendung hochwertiger Stähle zu einem recht hohen Verschleiß der Anschlagfläche des Schlagkörpers. Hochwertige Stähle erfordern darüber hinaus eine prozessaufwändige und energieintensive Wärmebehandlung. Dies führt wiederum zu einer erhöhten Kontaktsteifigkeit, welche die globale Spannungsbelastung des Werkzeugs erhöht und somit zu einem vorzeitigen Ausfall von Werkzeugen führen kann. Da ein Schlagkörper einer Schlagwerksanordnung gewöhnlich über seine Lebensdauer mit einer Vielzahl von Werkzeugen in Kontakt kommt, ist der Verschleiß der Anschlagfläche schwerwiegender als ein üblicher Verschleiß der Stoßstelle der Werkzeuge. Zwar besteht eine Anwendertoleranz dahingehend, dass Werkzeuge verschleißbedingt auszuwechseln sind, jedoch besteht die Erwartung, dass Schlagkörper einer Schlagwerksanordnung eine hohe Lebensdauer aufweisen. Ein verschleißbedingt deformierter Schlagkörper verursacht zudem einen höheren Werkzeugverschleiß, welcher eine schlechte Nachhaltigkeitsbilanz nach sich zieht.

Aus der DE 10 2010 043 837 A1 geht ein Elektrohandwerkzeug hervor, dessen Schlagwerk auf einen Schlagkörper einwirkt, welcher wiederum ein Werkzeug beaufschlagt. Der Schlagkörper überträgt den Impulsstoß über eine stirnseitige Anschlagfläche auf das koaxial hierzu angeordnete Werkzeug und ist besonders hohen Belastungen ausgesetzt. Dies gilt im abgeschwächten Maße auch für die zweite Anschlagfläche auf der gegenüberliegenden Stirnseite des Schlagkörpers, welche mit dem Schlagwerk zusammenwirkt.

Um den hohen Impulsbelastungen standzuhalten, ist die Anschlagfläche des Schlagkörpers an einem ersten Schlagkörperteil angeordnet, welches aus einem anderen Material besteht als der übrige Schlagkörperteil, wobei gemäß einer ersten Alternative das Material beider Schlagkörperteile stofflich gleich ist und sich diese hinsichtlich ihrer Wärmebehandlung unterscheiden. Der die Anschlagfläche aufweisende Schlagkörperteil lässt sich hierdurch mit einer höheren Schlagzähigkeit ausbilden. Dies ergibt einen homogenen Schlagkörper.

Es ist Aufgabe der vorliegenden Erfindung, ein Gerätesystem von mit Schlagwerken ausgestatteten Handwerkzeugmaschinen unterschiedlicher Leistungsklassen bereitzustellen, mittels welchem auf einfache Weise eine optimierte Ausstattung der Handwerkzeugmaschinen des Gerätesystems hinsichtlich Kosten und Standzeit erzielbar ist.

### Offenbarung der Erfindung

Die Aufgabe wird ausgehend von einem Gerätesystem gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung an.

Die Erfindung schließt die systemtechnische Lehre ein, dass in einem verschiedene Handwerkzeugmaschinen unterschiedlicher Leistungsklassen umfassenden Gerätesystem wenigstens eine Handwerkzeugmaschine des Gerätesystems einen aus einem Stahlmaterial bestehenden Schlagkörper und wenigstens eine Handwerkzeugmaschine des Gerätesystems einen wenigstens zwei verschiedene Materialien aufweisenden hybriden Schlagkörper aufweist.

Hierdurch kann auf einfache Weise eine optimierte Standzeit unter Kostenaspekten der einzelnen Handwerkzeugmaschinen dadurch erzielt werden, dass je nach Belastung ein optimierter Schlagkörper eingesetzt wird. Die Art des Schlagkörpers einer Handwerkzeugmaschine wird insbesondere von der Leistungsklasse des Elektrohandwerkzeugs bestimmt, so dass insbesondere eine Handwerkzeugmaschine einer höheren Leistungsklasse mit einem hybriden Schlagkörper und eine Handwerkzeugmaschine mit einer niedrigeren Leistungsklasse mit einem homogenen Schlagkörper ausgeführt ist. Hierdurch ist ein kosten- und leistungsoptimiertes Gerätesystem erzielt.

Gemäß einer vorteilhaften Ausführung der Erfindung wird vorgeschlagen, dass Werkzeugaufnahmen der Handwerkzeugmaschinen zur Aufnahme von Werkzeugen mit der gleichen einsteckseitigen Geometrie ausgeführt sind. Hierbei weist somit wenigstens eine Handwerkzeugmaschine mit einem Einsteckendensystem einen homogenen Schlagkörper und wenigstens eine andere Handwerkzeugmaschine mit dem gleichen Einsteckendensystem einen hybriden Schlagkörper auf.

Ein Einsteckendensystem ist dadurch dadurch gekennzeichnet, dass es zur Aufnahme von Werkzeugen mit der gleichen einsteckseitigen Geometrie ausgeführt ist. Handwerkzeugmaschinen für das gleiche Einsteckendensystem weisen somit entsprechend ausgeführte Werkzeugaufnahmen auf. Das Gerätesystem kann hierbei Handwerkzeugmaschinen mit Werkzeugaufnahmen beispielsweise für sogenannte C-, Y-, S- und/oder H-Einsteckendensysteme aufweisen.

Bei einer vorteilhaften Ausführung der Erfindung ist vorgesehen, dass die aus einem Stahlmaterial bestehenden Schlagkörper und die hybriden Schlagkörper mit im Wesentlichen gleichen werkzeugseitigen Durchmessern ausgeführt sind. Die Schlagkörper sind dabei insbesondere Teil von Handwerkzeugmaschinen, die einer gemeinsamen Geräteklasse zugehören.

Es kann vorgesehen sein, dass Werkzeugaufnahmen der Handwerkzeugmaschinen zur Aufnahme von Werkzeugen mit voneinander abweichender einsteckseitiger Geometrie vorgesehen sind, so dass das Gerätesystem Handwerkzeugmaschinen beispielsweise mit sogenannten C-, Y-, S- und/oder H-Einsteckendensystemen aufweist. Hierbei kann es beispielsweise vorgesehen sein, dass alle Handwerkzeugmaschinen mit einem Einsteckendensystem mit einem homogenen Schlagkörper und alle Handwerkzeugmaschinen mit einem anderen Einsteckendensystem mit einem hybriden Schlagkörper ausgeführt sind, wobei insbesondere Handwerkzeugmaschinen mit einem für höhere Leistungen vorgesehenen Einsteckendensystem mit hybriden Schlagkörpern ausgeführt sind.

Alternativ hierzu kann es vorgesehen sein, dass innerhalb einer Geräteklasse, also Handwerkzeugmaschinen mit einem gemeinsamen Einsteckendensystem, sowohl wenigstens eine Handwerkzeugmaschine mit einem homogenen Schlagkörper als auch wenigstens eine Handwerkzeugmaschine mit einem hybriden Schlagkörper vorgesehen ist. Handwerkzeugmaschinen verschiedener Geräteklasse weisen unterschiedliche Einsteckendensysteme auf.

Um Schlagkörper eines erfindungsgemäßen Gerätesystem besonders kostengünstig ausführen zu können, ist es bei einer vorteilhaften Ausführung der Erfindung vorgesehen, dass wenigstens zwei hybride Schlagkörper für verschiedene Handwerkzeugmaschinen, d. h., für Handwerkzeugmaschinen unterschiedlicher Leistungsklassen, vorgesehen sind, die mit gleichbauenden Kontaktelementen ausgeführt sind. Auf diese Weise ist die Anzahl von Gleichteilen vorteilhafterweise groß, so dass Material- und/oder Herstellungskosten reduziert sind.

Bei einer vorteilhaften Ausführung der Erfindung ist wenigstens ein Kontaktelement wenigstens eines hybriden Schlagkörpers in Form einer Auflage oder in Form eines Einsatzes ausgebildet.

Bei einer vorteilhaften Ausführung der Erfindung weist wenigstens ein hybrider Schlagkörper an der dem Werkzeug zugewandten Stirnseite eine Ausnehmung zur Aufnahme des insbesondere mit balliger Stoßfläche ausgebildeten zylindrischen oder konischen Kontaktelements auf. Ein konisches Kontaktelement bietet durch dessen konische Grundform einen Selbstzentrierungseffekt in Schlagrichtung, wobei allerdings eine erhöhte mantelflächenseitige Fügespaltbelastung auftritt, die jedoch durch von der Mantelfläche hervortretende Zentrierstreifen oder dergleichen Abstandshalter verringert werden kann.

Bei einer vorteilhaften Ausführung der Erfindung weist wenigstens ein hybrider Schlagkörper ein scheibenförmiges Kontaktelement auf, das im Bereich einer dem Werkzeug zugewandten Stirnseite eines Hauptteils des Schlagkörpers mit dem Hauptteil verbunden ist.

Vorzugsweise wird das Kontaktelement stoffschlüssig mit der Stirnfläche beziehungsweise innerhalb der Ausnehmung am Schlagkörper befestigt. Die stoffschlüssige Verbindung kann dabei als Klebeverbindung oder Lötverbindung ausgeführt werden und sollte den gesamten stirn- sowie gegebenenfalls mantelflächenseitigen Kontaktbereich zwischen Kontaktelement und Stirnfläche/Ausnehmung des Schlagkörpers einnehmen, um ein Maximum an Haltekraft zu entfalten.

Bei einer vorteilhaften Ausführung der Erfindung ist vorgesehen, dass das Kontaktelement aus einem Metallmatrix-Verbundwerkstoff besteht, umfassend ein Hartmetallmaterial, vorzugsweise ein Wolframcarbid-Kobalt-Hartmetallmaterial. Der Metallmatrix-Verbundwerkstoff des Kontaktelements enthält vorzugsweise Hartstoffe als Partikel, welche durch eine Matrix aus Metall zusammengehalten werden. Hierauf beruht eine sehr hohe Schlagzähigkeit. Demgegenüber kann das Stahlmaterial des übrigen Schlagkörpers als herkömmlicher Einsatzstahl, Vergütungsstahl oder Werkzeugstahl ausgebildet werden. Als im Rahmen des Metallmatrix-Verbundwerkstoffs verwendetes Hartmetallmaterial kommt beispielsweise ein Wolframcarbid-Kobalt-Hartmetall (WC-Co) in Betracht. Das Verhältnis von WC zu Co ist vorzugsweise größer als 6, und besonders vorzugsweise größer als 10, um die hier gewünschten Werkstückeigenschaften zu erzielen.

Bei einer vorteilhaften Ausführung eines Gerätesystems nach der Erfindung ist vorgesehen, dass die Schlagwerkseinheit wenigstens einer Handwerkzeugmaschine, vorzugsweise mehrerer Handwerkzeugmaschinen, besonders bevorzugt aller Handwerkzeugmaschinen, nach Art eines pneumatischen Schlagwerks ausgebildet ist, umfassend einen Exzentertrieb zur Umwandlung der rotatorischen Antriebsbewegung in eine linear alternierende Bewegung mittels Ankopplung an einen Erregerkolben mit Pleuel, der gleitend in einem Führungsrohr geführt ist, um mit einem gegenüberliegenden Schlagkolben über eine dazwischen erzeugte komprimierbare Luftsäule zusammenzuwirken.

### Detailbeschreibung anhand Zeichnung

Weitere die Erfindung verbessernde Maßnahmen werden nachstehend gemeinsam mit der Beschreibung bevorzugter Ausführungsbeispiele anhand der Figuren näher dargestellt. Es zeigt:
- Fig. 1: einen schematischen Längsschnitt durch eine exemplarische Schlagwerksanordnung eines Meißelhammers mit eingesetztem Werkzeug,
- Fig. 2: einen schematisch detaillierten Längsschnitt durch die Schlagwerksanordnung gemäß Fig. 1 zur Veranschaulichung der Stoßkette,
- Fig. 3: eine tabellarische Darstellung eines Gerätesystems von Elektrohandwerkzeugen unterschiedlicher Leistungsklassen mit homogenen und hybriden Schlagkörpern für Elektrohandwerkzeuge mit der gleichen einsteckseitigen Geometrie,
- Fig. 4: eine tabellarische Darstellung eines Gerätesystems, wobei Elektrohandwerkzeuge unterschiedlicher Leistungsklassen mit homogenen und hybriden Schlagkörpern vorgesehen sind, wobei das Gerätesystem mehrere Geräteklassen aufweist, die Elektrohandwerkzeuge mit unterschiedlichen einsteckseitigen Geometrien umfassen,
- Fig. 5a: einen Längsschnitt durch einen homogenen Schlagkörper eines Elektrohandwerkzeugs einer Geräteklasse des Gerätesystems,
- Fig. 5b: einen Längsschnitt durch einen hybriden Schlagkörper eines weiteren Elektrohandwerkzeugs der gleichen Geräteklasse wie das Elektrohandwerkzeug gemäß Fig. 5a mit scheibenförmigem Kontaktelement, wobei das Elektrohandwerkzeug für das gleiche Einsteckendensystem wie der Elektrohandwerkzeug gemäß Fig. 5a ausgeführt ist,
- Fig. 5c: einen Längsschnitt durch einen hybriden Schlagkörper eines weiteren Elektrohandwerkzeugs des Gerätesystems mit gleichbauend scheibenförmigem Kontaktelement, wobei das Elektrohandwerkzeug für das gleiche Einsteckendensystem wie die Elektrohandwerkzeuge gemäß Fig. 5a und 5b ausgeführt ist,
- Fig. 6a: einen Längsschnitt durch einen hybriden Schlagkörper eines Elektrohandwerkzeugs des Gerätesystems mit zylindrischem Kontaktelement, wobei das Elektrohandwerkzeug für ein anderes Einsteckendensystem wie die Elektrohandwerkzeuge gemäß Fig. 5a, Fig. 5b und Fig. 5c ausgeführt ist und somit einer anderen Geräteklasse als die Elektrohandwerkzeuge gemäß Fig. 5a, Fig. 5 und Fig. 5c angehört,
- Fig. 6b: einen Längsschnitt durch einen hybriden Schlagkörper eines weiteren Elektrohandwerkzeugs des Gerätesystems mit gleichbauend zylindrischem Kontaktelement, wobei das Elektrohandwerkzeug für das gleiche Einsteckendensystem wie der Elektrohandwerkzeug gemäß Fig. 6a ausgeführt ist,
- Fig. 6c: einen Längsschnitt durch einen hybriden Schlagkörper eines weiteren Elektrohandwerkzeugs des Gerätesystems mit gleichbauend zylindrischem Kontaktelement, wobei das Elektrohandwerkzeug für das gleiche Einsteckendensystem wie die Elektrohandwerkzeuge gemäß Fig. 6a und 6b ausgeführt ist,
- Fig. 7a: einen Längsschnitt durch einen homogenen Schlagkörper eine Elektrohandwerkzeugs einer weiteren Geräteklasse des Gerätesystems, wobei das Elektrohandwerkzeug für ein anderes Einsteckendensystem wie die Elektrohandwerkzeuge gemäß Fig. 5a, Fig. 5b und Fig. 5c und Fig. 6a, Fig. 6b und 6c ausgeführt ist, und
- Fig. 7b: einen Längsschnitt durch einen homogenen Schlagkörper eines weiteren Elektrohandwerkzeugs des Gerätesystems, wobei das Elektrohandwerkzeug für das gleiche Einsteckendensystem wie das Elektrohandwerkzeug gemäß Fig. 7a ausgeführt ist.

Gemäß Fig. 1 besteht eine Schlagwerksanordnung für eine als Elektrohandwerkzeugmaschine, insbesondere als Meißelhammer ausgeführten Handwerkzeugmaschine im Wesentlichen aus einer Schlagwerkseinheit 1 zur Umwandlung einer rotatorischen Antriebsbewegung einer als Elektromotor 2 ausgeführten Antriebseinrichtung in eine linear alternierende Arbeitsbewegung für ein Werkzeug 3, welches hier als Meißel ausgebildet ist. Die pneumatische Schlagwerkseinheit 1 umfasst einen Exzentertrieb 4 zur Umwandlung der vom Elektromotor 2 erzeugten rotatorischen Antriebsbewegung in die linear alternierende Bewegung mittels Ankopplung an einen Erregerkolben 5 mit Pleuel 6. Der Erregerkolben 5 ist gleitend in einem Führungsrohr 7 unter Bildung einer Kolben-Zylinder-Einheit geführt. Gegenüberliegend des Erregerkolbens 5 ist ein ebenfalls im Führungsrohr 7 gleitend angeordneter Schlagkolben 8 angeordnet. Zwischen dem Erregerkolben 5 und dem Schlagkolben 8 wird infolge der linear alternierenden Bewegung eine dämpfende Luftsäule erzeugt.

Die Schlagwerkseinheit 1 beaufschlagt einen benachbarten, aus einem Stahlmaterial bestehenden Schlagkörper 10, der ebenfalls gleitend in einer Verlängerung 9 des Führungsrohrs 7 untergebracht ist. Der Schlagkörper 10 weist eine rotationssymmetrische Gestalt auf und wirkt im Rahmen der Wirkkette rückwärtig schlagend auf das Werkzeug 3 ein.

Gemäß Fig. 2 sind die beidseitigen Stirnseiten 11a und 11b des Schlagkörpers 10 mit einer balligen Stoßfläche versehen. Entlang der Wirkkette ist die globale Belastung der Schlagteile minimiert. Die lokale Belastung der Schlagteile an den Kontaktstellen fällt jedoch sehr hoch aus. Durch die ballig geformten Stirnseiten 11a und 11b des Schlagkörpers 10 wird die Kontaktsteifigkeit der Stoßübertragung reduziert und der zeitliche Kontaktkraftverlauf wird gestreckt, was sich spannungsreduzierend auswirkt.

In Fig. 3 sind verschiedenen Elektrohandwerkzeugen EH1, EH2, EH3 unterschiedlicher Leistungsklassen gezeigt, wobei die Elektrohandwerkzeuge EH1, EH2, EH3 Teil einer Geräteklasse S1 sind, die wiederum Teil eines Gerätesystems 100 ist. Die Elektrohandwerkzeuge EH1, EH2, EH3 sind alle zur Aufnahme von Werkzeugen mit der gleichen einsteckseitigen Geometrie vorgesehen sind und weisen entsprechend ausgeführte Werkzeugaufnahmen 9 auf.

Unter einem Einsteckendensystem wird beispielsweise ein C-, Y-, S-, H- oder sonstiges Einsteckendensystem verstanden. Die Geräteklasse S1 umfasst somit Elektrohandwerkzeuge EH1, EH2, EH3, die alle das gleiche Einsteckendensystem bzw. die gleiche einsteckseitige Geometrie zur Aufnahme von Werkzeugen aufweist. Alle Schlagkörper 10a bis 10c weisen denselben stirnseitigen Durchmesser D auf, so dass diese mit demselben Werkzeugsystem WZS1 kombinierbar sind. Im Rahmen des Werkzeugsystems WZS1 können verschiedene Werkzeuge derselben Anschlusskonfiguration verwendet werden.

In Fig. 5a, Fig. 5b und Fig. 5c sind Schlagkörper 10a, 10b, 10c der Elektrohandwerkzeuge EH1, EH2, EH3 gemäß Fig. 3 in Alleinstellung gezeigt. Die jeweiligen Schlagkörper 10a, 10b beziehungsweise 10c sind leistungsklassenspezifisch gestaltet und können insoweit eine unterschiedliche Masse und/oder Form aufweisen. Die Schlagkörper 10a, 10b und 10c weisen hier eine voneinander abweichende Länge L und einen im Wesentlichen identischen Durchmesser D im Bereich der Stirnseite 11a auf.

Der Schlagkörper 10a ist insgesamt als Stahlkörper 14a ausgeführt und ist homogen ausgeführt, d. h., er ist aus einem Material mit im Wesentlichen homogenen Materialeigenschaften ausgeführt.

Im Unterschied zu dem Schlagkörper 10a weisen die Schlagkörper 10b und 10c eine hybride Gestalt auf. Dies bedeutet, dass werkzeugseitig jeweils ein Kontaktelement 12b bzw. 12c vorgesehen ist. Die Kontaktelemente 12b und 12c sind vorliegend gleichbauend, d.h. als Gleichteile ausgeführt.

Die Kontaktelemente 12b und 12c sind jeweils an einer Stirnseite 15 eines stählernen Hauptteils 14b bzw. 14c des Schlagkörpers 10b bzw. 10c angeordnet, wobei die Hauptteile 14b und 14c sich hinsichtlich ihrer Form voneinander unterscheiden. Die Kontaktelemente 12b und 12c sind scheibenförmig ausgeführt und über eine plane Stirnseite 15 stoffschlüssig, beispielsweise über eine Lötverbindung, mit dem Hauptteil 14b bzw. 14c verbunden. Die Kontaktelemente 12b und 12c sind aus einem Metallmatrix-Verbundwerkstoff hergestellt, insbesondere umfassend ein Wolframcarbid-Kobalt-Hartmetallmaterial, was für eine erhöhte Schlagzähigkeit bei hoher Belastung sorgt. Die Kontaktelemente 12b und 12c sind in der Art einer Auflage ausgeführt und weisen hier eine ballige Stoßfläche zum Zusammenwirken mit dem Werkzeug 3 auf.

Die Schlagkörper 10a, 10b und 10c sind bezüglich des Anwendungsfall des jeweiligen Elektrohandwerkzeugs EH1, EH2, EH3 optimiert, wobei leistungsschwächere Elektrohandwerkzeuge EH1 vorzugsweise mit einem homogenen Schlagkörper 10a bzw. Döpper und leistungsstarke Elektrohandwerkzeuggeräte EH2, EH3 vorzugsweise mit einem hybriden Schlagkörper 10b bzw. 10c ausgeführt sind. Hierdurch sind leistungsschwächere Elektrohandwerkzeuge EH1 kostengünstig mit ausreichender Lebensdauer ausführbar, wohingegen bei leistungsstarken Elektrohandwerkzeuge EH2, EH3 eine hohe Lebensdauer sichergestellt werden kann.

In Fig. 4 ist das Gerätesystem 100 ersichtlich, wobei neben der Geräteklasse S1 weitere Geräteklassen S2 und S3 ersichtlich sind. Die Geräteklassen S1, S2 und S3 unterscheiden sich hinsichtlich ihres Einsteckendensystems bzw. Werkzeugsystems WZS1, WZS2, WZS3, wobei Elektrohandwerkzeuge mit einem Werkzeugsystem WZS1, WZS2 bzw. WHS3 mit verschiedene Werkzeugen derselben Anschlusskonfiguration verwendet werden können.

Die Geräteklasse S2 umfasst vorliegend drei Elektrohandwerkzeuge EH1' bis EH3' mit zugeordneten Schlagkörpern 10a' bis 10c`, die jeweils als hybride Schlagkörper 10a', 10b', 10c` ausgeführt sind. Die Schlagkörper 10a', 10b', 10c' der Elektrohandwerkzeuge EH1' bis EH3' sind in Fig. 6a, Fig. 6b und Fig. 6c dargestellt und weisen einen Durchmesser D' auf, der vorliegend größer als der Durchmesser D der Elektrohandwerkzeuge EH1 bis EH3 der Geräteklasse S1 ist.

Die Schlagkörper 10a' bis 10c' sind jeweils hybrid ausgeführt, wobei jeweils ein Stahlkörper 14a', 14b' und 14c' bzw. Hauptteil und ein mit dem Stahlkörper 14a', 14b' und 14c' verbundenes Kontaktelement 12a`, 12b' und 12c' vorgesehen sind. Die Kontaktelemente 12a', 12b' und 12c' sind vorliegend als Gleichteile ausgeführt und jeweils im Bereich einer vorderen Stirnseite 11a in einer Ausnehmung 13 des Stahlkörpers 14a', 14b' bzw. 14c' angeordnet sind. Die zylindrischen Kontaktelemente 12a', 12b' und 12c' sind beispielsweise mittels einer Lötverbindung stoffschlüssig mit dem Stahlkörper 14a', 14b' bzw. 14c' verbunden.

Die Kontaktelemente 12a`, 12b`, 12c' sind jeweils aus einem Metallmatrix-Verbundwerkstoff hergestellt, umfassend ein Wolframcarbid-Kobalt-Hartmetallmaterial, was für eine erhöhte Schlagzähigkeit bei hoher Belastung sorgt.

Die Geräteklasse S3 weist vorliegend zwei Elektrohandwerkzeug EH1" und EH2" auf, wobei die Elektrohandwerkzeuge EH1" und EH2" für ein weiteres, sehr leistungsstarkes Einsteckendensystem ausgeführt sind. Die Schlagkörper 10a" und 10b" der Elektrohandwerkzeuge weisen hierzu einen stirnseitigen Durchmesser D" auf, der größer als der Durchmesser D und der Durchmesser D' ist, so dass die Elektrohandwerkzeuge EH1" und EH2" der Geräteklasse S3 in der Lage sind, entsprechend groß dimensionierte Werkzeuge zu beaufschlagen.

Die Schlagkörper 10a" und 10b" sind homogen ausgeführt, wobei wegen der relativ hohen Masse und voluminösen Form bei derart schweren Schlagkörpern 10a", 10b" für Elektrohandwerkzeuge EH1" und EH2" der Geräteklasse S3 Kontaktelemente vorliegend entfallen können.

### Bezugszeichenliste

- 1: Schlagwerk
- 2: Elektromotor
- 3: Werkzeug
- 4: Exzentertrieb
- 5: Erregerkolben
- 6: Pleuel
- 7: Führungsrohr
- 8: Schlagkolben
- 9: Werkzeugaufnahme
- 10: Schlagkolben
- 11: Stirnseite
- 12: Kontaktelement
- 13: Ausnehmung
- 14: Hauptteil
- 15: Stirnseite
- 100: Gerätesystem

- D: Durchmesser
- EH: Elektrohandwerkzeug
- L: Länge
- S: Geräteklasse
- WZS: Werkzeugsystem

## Patentansprüche

1. Gerätesystem (100) von mit Schlagwerken (1) ausgestatteten Handwerkzeugmaschinen (EH1, EH2, EH3; EH1`, EH2', EH3', EH1", EH2") unterschiedlicher Leistungsklassen, umfassend je einen Schlagkörper (10) zur Stoßbeaufschlagung eines zugeordneten Werkzeugs (3), welches in eine Werkzeugaufnahme (9) einer Handwerkzeugmaschine (EH) einsetzbar ist,
**dadurch gekennzeichnet, dass** wenigstens eine Handwerkzeugmaschine (EH) des Gerätesystems (100) einen aus einem Stahlmaterial bestehenden Schlagkörper (10a, 10a", 10b") und wenigstens eine andere Handwerkzeugmaschine (EH) des Gerätesystems (100) einen wenigstens zwei verschiedene Materialien aufweisenden hybriden Schlagkörper (10b, 10c, 10a', 10b', 10c`) aufweist.

2. Gerätesystem nach Anspruch 1,
**dadurch gekennzeichnet, dass** Werkzeugaufnahmen (9) der Handwerkzeugmaschinen (EH) zur Aufnahme von Werkzeugen (3) mit der gleichen einsteckseitigen Geometrie vorgesehen sind.

3. Gerätesystem nach Anspruch 1 oder 2,
**dadurch gekennzeichnet, dass** die aus einem Stahlmaterial bestehenden Schlagkörper (10a, 10a", 10b") und die hybriden Schlagkörper (10b, 10c, 10a`, 10b', 10c`) mit im Wesentlichen gleichen werkzeugseitigen Durchmessern (D; D'; D") ausgeführt sind.

4. Gerätesystem nach einem der vorhergehenden Ansprüche,
**dadurch gekennzeichnet, dass** Werkzeugaufnahmen (9) der Handwerkzeugmaschinen (EH) zur Aufnahme von Werkzeugen (3) mit voneinander abweichender einsteckseitiger Geometrie vorgesehen sind.

5. Gerätesystem nach einem der vorhergehenden Ansprüche,
**dadurch gekennzeichnet, dass** mindestens zwei hybride Schlagkörper (10b, 10c, 10a`, 10b', 10c`) für verschiedene Handwerkzeugmaschinen (EH) vorgesehen sind, die mit gleichbauenden Kontaktelementen (12b, 12c bzw. 12a', 12b', 12c`) ausgeführt sind.

6. Gerätesystem nach einem der vorhergehenden Ansprüche,
**dadurch gekennzeichnet, dass** wenigstens ein Kontaktelement (12b, 12c; 12a', 12b', 12c`) wenigstens eines hybriden Schlagkörpers (10b, 10c; 10a', 10b', 10c`) in Form einer Auflage oder in Form eines Einsatzes ausgebildet ist.

7. Gerätesystem nach einem der vorhergehenden Ansprüche,
**dadurch gekennzeichnet, dass** wenigstens ein hybrider Schlagkörper (10a` - 10c`) an der dem Werkzeug (3) zugewandten Stirnseite (11a) eine Ausnehmung (13) zur Aufnahme des insbesondere mit balliger Stoßfläche ausgebildeten zylindrischen oder konischen Kontaktelements (12a', 12b', 12c`) aufweist.

8. Gerätesystem nach einem der vorhergehenden Ansprüche,
**dadurch gekennzeichnet, dass** wenigstens ein hybrider Schlagkörper (10b, 10c) ein scheibenförmiges Kontaktelement (12b, 12c) aufweist, das im Bereich einer dem Werkzeug (3) zugewandten Stirnseite (15) eines Hauptteils (14b, 14c) des Schlagkörpers (10b, 10c) mit dem Hauptteil (14b, 14c) verbunden ist.

9. Gerätesystem nach einem der vorhergehenden Ansprüche,
**dadurch gekennzeichnet, dass** das Kontaktelement (12a - 12c; 12a'; 12b') aus einem Metallmatrix-Verbundwerkstoff besteht, umfassend ein Hartmetallmaterial, vorzugsweise ein Wolframcarbid-Kobalt-Hartmetallmaterial.

10. Gerätesystem nach einem der vorstehenden Ansprüche,
**dadurch gekennzeichnet, dass** die Schlagwerkseinheit (1) wenigstens einer Handwerkzeugmaschine (EH), vorzugsweise mehrerer Handwerkzeugmaschinen (EH), besonders bevorzugt aller Handwerkzeugmaschinen (EH), nach Art eines pneumatischen Schlagwerks ausgebildet ist, umfassend einen Exzentertrieb (4) zur Umwandlung der rotatorischen Antriebsbewegung in eine linear alternierende Bewegung mittels Ankopplung an einen Erregerkolben (5) mit Pleuel (6), der gleitend in einem Führungsrohr (7) geführt ist, um mit einem gegenüberliegenden Schlagkolben (8) über eine dazwischen erzeugte komprimierbare Luftsäule zusammenzuwirken.
